# EUROPÄISCHE PATENTSCHRIFT

(11) **EP 2 282 949 B1**
(45) Veröffentlichungstag und Bekanntmachung des Hinweises auf die Patenterteilung: **19.08.2015**
(21) Anmeldenummer: 09753887.0
(22) Anmeldetag: 26.05.2009
(51) Int. Cl.: B65D 5/36

(54) **FALTSCHACHTELZUSCHNITT UND FALTSCHACHTEL**
BLANK FOR A FOLDING BOX AND FOLDING BOX
ÉBAUCHE POUR BOÎTE PLIANTE ET BOÎTE PLIANTE

(30) Priorität: 29.05.2008 DE 102008026004
(43) Veröffentlichungstag der Anmeldung: 16.02.2011
(73) Patentinhaber: Nestec S.A., 1800 Vevey (CH)
(72) Erfinder: FAULON, Loic, 78224 Singen-Beuren (DE); SCHOLL, Peter, 87452 Altusried (DE)
(74) Vertreter: Mollet, Beat Max
(86) Internationale Anmeldenummer: PCT/EP2009/056395
(87) Internationale Veröffentlichungsnummer: WO 2009/144232

(56) Entgegenhaltungen:
- NL-A- 7 502 528
- US-A- 2 922 562
- US-A- 2 934 254
- US-A- 3 369 729
- US-A- 3 377 015
- US-A- 3 933 301
- US-A- 4 065 047
- US-A- 5 921 465
- US-B1- 7 328 833

## Beschreibung

Die Erfindung bezieht sich auf einen Faltschachtelzuschnitt mit sechs Bodenabschnitten und sechs daran angelenkten Seitenwandabschnitten.

Viele Faltschachteln sind für die Aufnahme größerer Volumina bestimmt, müssen jedoch bei Ihrem Transport entweder nur kleine oder keine Volumina umschließen.

Andererseits sollen die Faltschachteln einfach aufrichtbar sein und standfest stehen.

Zudem können derartige Faltschachteln auch Innenbeutel aufweisen, die den Inhalt beispielsweise gegen Feuchtigkeit zu schützen vermögen.

US 3,377,015 beschreibt eine hexagonale Faltschachtel zur Aufnahme von Kuchen und dergleichen.
In US 2,934,254 wird eine faltbare Hutbox beschrieben, die aus insgesamt zwei Teilen gefertigt wird, wobei der Hauptteil einen unsymmetrischen Zuschnitt aufweist.
NL 7502528 offenbart einen Zuschnitt, der über einen Crash-lock Mechanismus zur rechteckigen Schachtel aufgerichtet werden kann.

Aufgabe der Erfindung ist es, einen Faltschachtelzuschnitt zu schaffen, der zu einer Faltschachtel aufgerichtet werden kann, die einen wenigstens teilweise flachliegenden und einen völlig aufgerichteten Zustand aufzuweisen vermag.

Diese Aufgabe wird durch die Merkmale des Auspruchs 1 gelöst.

Jeweils zwei Bodenabschnitte sind symmetrisch zueinander angeordnet.

Hierdurch wird es ermöglicht, eine flachgelegte Verpackung vorzusehen.

Die Symmetrielinie ist als Bodenfaltlinie ausgebildet.

Die Seitenwandabschnitte sind symmetrisch zur Bodenfaltlinie angeordnet.

Dadurch wird ein symmetrischer Aufbau der Faltschachtel sichergestellt.

An den außenliegenden Seitenwandabschnitten sind Verbindungsabschnitte angelenkt.

Mit diesen Verbindungsabschnitten kann der Zuschnitt zur Verpackung verbunden werden. Dabei ist es denkbar, daß die Verbindung als Flossennaht ausgebildet wird.

In Längsrichtung der Bodenfaltlinie sind mehrere über Faltlinien getrennte Bodenabschnitte vorgesehen.

Hierdurch kann ein im aufgerichteten Zustand der Verpackung geschlossener Boden gestaltet werden.

Die außenliegenden Bodenabschnitte weisen eine kreisabschnittförmige oder zwickelförmige Kontur auf, die gegen die inneren Bodenabschnitte gerichtet ist.

Dabei ist es äußerst vorteilhaft, wenn die größte Ausdehnung der kreisabschnittförmigen oder zwickelförmigen Kontur zu den Seitenwandabschnitten hin angeordnet ist.

Durch eine derartige Ausgestaltung wird sichergestellt, daß beim Aufstellen einer flachliegenden Verpackung diese Bodenabschnitte jeweils zu einem ebenen Bodenteil aufgerichtet werden.

In den äußeren Bodenabschnitten sind Faltlinien vorgesehen, die vom Treffpunkt der kreisabschnittförmigen oder zwickelförmigen Kontur auf der Bodenfaltlinie zu den Außenkanten der äußeren Seitenwandabschnitte verlaufen.

Durch diese Ausgestaltung wird ein noch besseres Auffalten der Bodenabschnitte sichergestellt. Der Boden wird zusätzlich versteift.

Im Bereich des Treffpunktes der kreisabschnittförmigen oder zwickelförmigen Konturen und der Bodenfaltline sind hakenförmige Abschnitte vorgesehen.

Diese hakenförmigen Abschnitte verhaken sich und verhindern so ein ungewolltes Zurückfalten des Bodens. Der aufgefaltete Boden ist dadurch sehr stabil.

Ebenfalls sehr vorteilhaft ist es, wenn an der Außenbegrenzung der äußeren Bodenabschnitte im Bereich der Bodenfaltline hakenförmige Abschnitte vorgesehen sind.

Auch diese äußeren hakenförmigen Abschnitte vermögen sich zu verhaken und so ein Zurückfalten des Bodens zu verhindern.

Erfindungsgemäß hat es sich auch als sehr vorteilhaft erwiesen, wenn ein mittlerer Bodenabschnitt vorgesehen ist, der von den angrenzenden Seitenwandabschnitten ausgehend eine sich vergrößernde Längserstreckung aufweist.

Sehr vorteilhaft ist es dabei, wenn die Länge des Bodenabschnittes im Bereich der Bodenfaltlinie größer ist als im Bereich der Seitenwandabschnitte.

Ebenfalls sehr vorteilhaft ist es auch, wenn im Bereich der Bodenfaltline eine Einschnürung der Kontur des mittleren Bodenabschnittes vorgesehen ist.

Durch eine derartige Ausgestaltung des mittleren Bodenabschnittes werden die äußeren Bodenabschnitte bei Auffalten geleitet und in die vorgesehene ebene Position gebracht. Der Boden wird geschlossen.

An den Bodenabschnitten sind im Bereich der Bodenfaltlinie Widerhaken und/oder Aufnahmen für Widerhaken vorgesehen.

Durch die Widerhaken und die Aufnahmen werden die Bodenabschnitte miteinander verbunden und ein Zurückfalten wird verhindert.

Eine Faltschachtel wird aus einem Zuschnitt wie zuvor beschrieben hergestellt, indem beim Aufrichten eines W-förmig vorgefalteten Zuschnittes die Bodenabschnitte ineinander eingreifen und zusammen einen wenigstens annähernd ebenen Boden bilden und dabei fest ineinander eingreifen.

Es wird dadurch eine sicher stehende und stabile Verpackung mit großem Volumen erzeugt.

Im folgenden wird die Erfindung anhand mehrerer Ausführungsbeispiele veranschaulicht.

Dabei zeigen:
- Fig. 1: einen Zuschnitt mit mehreren Bodenabschnitten und nach innen gerichteten Verrastungen,
- Fig. 2: einen weiteren Zuschnitt mit anders gestalteten Bodenabschnitten mit nach innen gerichteten Verrastungen,
- Fig. 3: einen dritten Zuschnitt mit nach aussen gerichteten Verrastungen.

Mit 1 ist in Fig. 1 ein Zuschnitt mit zwei mittleren Bodenabschnitten 2 und 3 bezeichnet. Die Bodenabschnitte 2 und 3 sind durch eine Faltlinie 4 voneinander getrennt. In der Nähe der Faltlinie 4 sind in den mittleren Bodenabschnitten 2 und 3 hakenförmige Einschnitte 5 und 6 vorgesehen. Von der Faltlinie 4 ausgehend wird die Breite der mittleren Bodenabschnitte 2 und 3 größer, so daß ein Vorsprung 7 gebildet wird. Von diesem Vorsprung 7 aus werden die mittleren Bodenabschnitte 2 und 3 wieder schmaler um die Breite der angrenzenden Seitenwandabschnitte 10 und 11 anzunehmen, die über je eine Faltlinie 12 und 13 an den mittleren Bodenabschnitten 2 und 3 angelenkt sind.

Seitlich der Seitenwandabschnitte 10 und 11 sind jeweils auf beiden Seiten weitere Seitenwandabschnitte 14, 15, 16 und 17 über Faltlinen 18, 19, 20 und 21 angelenkt.

An den vom Seitenwandabschnitt 10 abgewandten Seiten der Seitenwandabschnitte 14 und 15 sind Verbindungsabschnitte 22 und 23 vorgesehen. Diese werden mit den Seitenwandabschnitten 16 und 17 verklebt. Es ist auch denkbar, siehe Fig. 2 und 3, daß vier Verbindungsabschnitte 22 und 24 sowie 23 und 25 vorgesehen sind, die jeweils beim Aufrichten der Verpackung zu einer Flosse verbunden werden können. Die Verbindungsabschnitte 22, 23, 24 und 25 sind über Faltlinien 26 an den Seitenwandabschnitten 14, 15, 16 und 17 angelenkt.

An den Seitenwandabschnitten 14, 15, 16 und 17 sind noch Bodenabschnitte 30, 31, 32 und 33 über Faltlinien 34, 35, 36 und 37 angelenkt und mit in Verlängerung der Faltlinie 4 liegenden Faltlinien 38 und 39 voneinander getrennt.

Die Bodenabschnitte 30, 31, 32 und 33 sind im Bereich des inneren Endes der Faltlinien 38 und 39 mit hakenförmigen Einschnitten 40 und 41 versehen, die beim Auffalten des Zuschnittes zu einer Verpackung in die hakenförmigen Einschnitte 5 und 6 der mittleren Bodenabschnitte 2 und 3 einzugreifen und mit diesen zu verrasten vermögen.

Über Faltlinien 42 sind an den Bodenabschnitten 30, 31, 32 und 33 Verstärkungsabschnitte 43 angelenkt. Die Faltlinien 42 verlaufen jeweils von den Schnittpunkten der Faltlinien 38 und 39 mit den hakenförmigen Einschnitten 40 und 41 zu den Faltlinien 26. Beim Auffalten einer aus dem Zuschnitt 1 gebildeten Verpackung erleichtern die Verstärkungsabschnitte 43 das Auffalten und versteifen zusätzlich den gebildeten Boden.

Beim Flachlegen des Zuschnittes 1 werden die Bodenabschnitte 2, 3, 30, 31, 32 und 33 nach innen zwischen die Seitenwandabschnitte 10, 11, 14, 15, 16 und 17 gefaltet, so daß sich von der Seite betrachtet eine W-förmige Ausgestaltung ergibt.

In diesen Zuschnitt kann ein entsprechend der W-förmigen Gestaltung geformter Folienbeutel eingelegt werden, der zum Beispiel feuchtigkeitsempfindliches Material enthalten kann, das Volumen zulegt. Der Folienbeutel kann zusätzlich zu seiner Funktion als Feuchtigkeitsbarriere auch als Fettbarriere dienen, so daß im Beutel enthaltenes Fett nicht in das Kartonmaterial des Zuschnittes 1 gelangen kann.

Der Folienbeutel kann dabei einerseits mit Klebepunkten oder Klebelinien an den Seitenwandabschnitten 10, 11, 14, 15, 16 und/oder 17 angeklebt sein und/oder in die Nähte aus den Verbindungsabschnitten 22, 23, 24 und 25 mit eingeklebt werden.

Die so flachgelegte Verpackung kann somit einfach und platzsparend transportiert werden.

Soll nun die Verpackung aufgerichtet werden, werden die Nähte bzw. Flossennähte aufeinander zu gedrückt. Dadurch wird die Einfaltung der Bodenabschnitte 2, 3, 30, 31, 32 und 33 verringert. Die Bodenabschnitte 30,31, 32 und 33 werden durch die Vorsprünge 7 geleitet, so daß die aus den Schnittlinien 5, 6, 40 und 41 gebildeten Widerhaken ineinander einzugreifen vermögen. Die Formgebung der einzelnen Bodenabschnitte 2, 3, 30, 31, 32 und 33 ist so aufeinander abgestimmt, daß das Eingreifen der Widerhaken genau dann erfolgt, wenn der aus den Bodenabschnitten 2, 3, 30, 31, 32 und 33 gebildete Boden eben ausgefaltet ist.

Durch das Einhaken der Widerhaken ist der Boden äußerst stabil und standfest.

In der Fig. 3 ist eine weitere Ausgestaltung der Bodenabschnitte gezeigt, bei der die Vorsprünge 7 der mittleren Bodenabschnitte 2 und 3 eine geänderte Ausgestaltung aufweisen.

Es ist aber auch, wie in Fig. 2 dargestellt, denkbar, daß anstatt der nach innen zeigenden widerhakenförmigen Einschnitte 5, 6, 40 und 41 nach außen gerichtete Widerhaken 305 und 306 vorgesehen sind, die in Ausnehmungen 307 und 308 in den mittleren Bodenabschnitten 302 und 303 vorgesehen sind. Bei diesem Ausführungsbeispiel sind die mittleren Bodenabschnitte 302 und 303 eckig gestaltet und weisen im Bereich der Faltlinie 4 ihre größte Breite auf. Das zwangsweise Eingreifen der Widerhaken 305 und 306 in die Ausnehmungen 307 und 308 erfolgt in diesem Fall bei einer gegenüber dem fertigen Zustand geringfügig weiter aufgefalteten Verpackung.

Für den Zuschnitt 1 kann Karton zum Einsatz kommen, der unbeschichtet ist oder aber auf seiner Innen- und/oder Außenseite eine Beschichtung aufweist. Zudem ist es denkbar, daß auf der Innen- und/oder Außenseite Aufdrucke vorgesehen sind.

## Patentansprüche

1. Faltschachtelzuschnitt (1) mit 6 Bodenabschnitten (2, 3, 30, 31, 32, 33) und 6 daran angelenkten Seitenwandabschnitte (10,11,14,15,16,17),
wobei jeweils zwei Bodenabschnitte symmetrisch zu einander angeordnet sind und die Symmetrielinie als Bodenfaltlinie (4) ausgebildet ist und die Seitenwandabschnitte symmetrisch zur Bodenfaltlinie angeordnet sind, wobei an den außenliegenden Seitenwandabschnitten Verbindungsabschnitte (22,23) angelenkt sind,
**dadurch gekennzeichnet, dass** jeweils zwei gegenüber der Bodenfaltlinie symmetrisch zueinander angeordnete Bodenabschnitte über Faltlinien (4, 38, 39) voneinander getrennt sind, wobei die außenliegenden Bodenabschnitte (30, 31, 32, 33) sowohl eine kreisabschnittförmige oder zwickelförmige Kontur aufweisen, die gegen die inneren Bodenabschnitte (2, 3) gerichtet ist, als auch Faltlinien (42), die vom Treffpunkt der kreisabschnittförmigen oder zwickelförmigen Kontur auf der Bodenfaltlinie zu den Außenkanten der äußeren Seitenwandabschnitte (14, 15, 16, 17) verlaufen, dass im Bereich des Treffpunktes der kreisabschnittförmigen oder zwickelförmigen Konturen und der Bodenfaltline durch hakenförmige Abschnitte ausgebildete Widerhaken vorgesehen sind, und dass an den mittleren Bodenabschnitten (2, 3) im Bereich der Bodenfaltlinie (4) Widerhaken und/oder Aufnahmen für Widerhaken vorgesehen sind.

2. Zuschnitt nach Anspruch 1, **dadurch gekennzeichnet, dass** an der Außenbegrenzung der äußeren Bodenabschnitte im Bereich der Bodenfaltline durch hakenförmige Abschnitte ausgebildete Widerhaken (305, 306) vorgesehen sind.

3. Zuschnitt nach einem der vorangehenden Ansprüche, **dadurch gekennzeichnet, dass** die inneren Bodenabschnitte (2, 3) von den angrenzenden Seitenwandabschnitten (10, 11) ausgehend eine sich vergrößernde Längserstreckung aufweisen.

4. Zuschnitt nach Anspruch 3, **dadurch gekennzeichnet, dass** die Längserstreckung der inneren Bodenabschnitte im Bereich der Bodenfaltlinie (4) größer ist als im Bereich der Seitenwandabschnitte (10, 11).

5. Zuschnitt nach Anspruch 3, **dadurch gekennzeichnet, dass** im Bereich der Bodenfaltlinie (4) eine Einschnürung der Kontur der inneren Bodenabschnitte vorgesehen ist.

6. Faltschachtel hergestellt aus einem Zuschnitt (1) nach einem der vorangehenden Ansprüche, wobei beim Aufrichten eines W-förmig vorgefalteten Zuschnittes (1) die Bodenabschnitte (2, 3, 30, 31, 32, 33) ineinander eingreifen und zusammen einen wenigstens annähernd ebenen Boden bilden und dabei fest ineinander eingreifen.

## Claims

1. A blank for a folding box (1) including six bottom portions (2, 3, 30, 31, 32, 33) and six side wall portions (10, 11, 14, 15*,* 16, 17) articulated thereto,
wherein two respective bottom portions are arranged symmetrically relative to each other and the symmetry line is in the form of a bottom folding line (4) and the side wall portions are arranged symmetrically relative to the bottom folding line,
wherein connecting portions (22, 23) are articulated to the outermost side wall portions,
**characterized in that** two respective bottom portions arranged symmetrically relative to each other opposed to the bottom folding line are separated from each other by folding lines (4, 38, 39), the outermost bottom portions (30, 31, 32, 33) including both a circle segment-shaped or wedge-shaped contour which is directed against the inner bottom portions (2, 3) and folding lines (42) extending from the joint of the circle segment-shaped or wedge-shaped contour on the bottom folding line to the outer edges of the outer side wall portions (14, 15, 16, 17),
**in that** in the area of the joint of the circle segment-shaped or wedge-shaped contours and the bottom folding line barbed hooks formed by hook-shaped portions are provided, and
**in that** barbed hooks and/or receiving sections for barbed hooks are provided at the central bottom portions (2, 3) in the area of the bottom folding line (4).

2. The blank according to claim 1, **characterized in that** at the outer delimitation of the outer bottom portions in the area of the bottom folding line barbed hooks (305, 306) formed by hook-shaped portions are provided.

3. The blank according to any one of the preceding claims, **characterized in that** the inner bottom portions (2, 3) include an increasing longitudinal extension starting from the adjacent side wall portions (10, 11).

4. The blank according to claim 3, **characterized in that** the longitudinal extension of the inner bottom portions is larger in the area of the bottom folding line (4) than in the area of the side wall portions (10, 11).

5. The blank according to claim 3, **characterized in that** in the area of the bottom folding line (4) a constriction of the contour of the inner bottom portions is provided.

6. A folding box manufactured from a blank (1) according to any one of the preceding claims, wherein upon erecting a blank (1) pre-folded in W-shape the bottom portions (2, 3, 30, 31, 32, 33) engage with one another and jointly form an at least approximately planar bottom while being tightly engaged with one another.

## Revendications

1. Découpe pour boîte à plier (1) avec 6 segments de fond (2, 3, 30, 31, 32, 33) et 6 segments de paroi latérale (10, 11, 14,15, 16, 17) articulés à ceux-ci,
dans laquelle respectivement deux segments de fond sont disposés symétriquement l'un par rapport à l'autre et la ligne de symétrie est formée en tant que ligne de pliage de fond (4) et les segments de paroi latérale sont disposés symétriquement par rapport à la ligne de pliage de fond,
dans laquelle des segments de liaison (22, 23) sont articulés aux segments de paroi latérale extérieurs,
**caractérisée en ce que** respectivement deux segments de fond disposés symétriquement l'un par rapport à l'autre par rapport à la ligne de pliage de fond sont séparés l'un par rapport à l'autre par l'intermédiaire de lignes de pliage (4, 38, 39), dans laquelle les segments de fond extérieurs (30, 31, 32, 33) présentent un contour en forme de segment circulaire ou en forme de gousset, lequel contour est dirigé contre les segments de fond intérieurs (2, 3), ainsi que des lignes de pliage (42), qui vont du point de rencontre du contour en forme de segment circulaire ou en forme de gousset sur la ligne de pliage de fond jusqu'aux bords extérieurs des segments de paroi latérale extérieurs (14, 15, 16, 17), **en ce que** des barbelures formées par des segments en forme de crochet sont prévues dans la zone du point de rencontre des contours en forme de segment circulaire ou en forme de gousset et de la ligne de pliage de fond, et **en ce que** des barbelures et/ou des logements pour barbelures sont prévus aux segments de fond du milieu (2, 3) dans la zone de la ligne de pliage de fond (4).

2. Découpe selon la revendication 1, **caractérisée en ce que** des barbelures formées par des segments en forme de crochet (305, 306) sont prévus à la limite extérieure des segments de fond extérieurs dans la zone de la ligne de pliage de fond.

3. Découpe selon l'une des revendications précédentes, **caractérisée en ce que** les segments de fond intérieurs (2, 3) présentent une extension longitudinale s'agrandissant à partir des segments de paroi latérale adjacents (10, 11).

4. Découpe selon la revendication 3, **caractérisée en ce que** l'extension longitudinale des segments de fond intérieurs est plus grande dans la zone de la ligne de pliage de fond (4) que dans la zone des segments de paroi latérale (10, 11).

5. Découpe selon la revendication 3, **caractérisée en ce qu'**un étranglement du contour des segments de fond intérieurs est prévu dans la zone de la ligne de pliage de fond (4).

6. Boîte à plier fabriquée à partir d'une découpe (1) selon l'une des revendications précédentes, dans laquelle lors du montage d'une découpe pré-pliée en forme de W (1) les segments de fond (2, 3, 30, 31, 32, 33) viennent en prise les uns dans les autres et forment ensemble un fond au moins approximativement plat et sont alors solidement en prise les uns dans les autres.
